# EUROPÄISCHE PATENTSCHRIFT

(11) **EP 0 184 995 B1**
(45) Veröffentlichungstag und Bekanntmachung des Hinweises auf die Patenterteilung: **31.07.1991**
(21) Anmeldenummer: 85810587.7
(22) Anmeldetag: 11.12.1985
(51) Int. Cl.: E04C 5/06, E04C 5/01

(54) **Schubbewehrungssystem**
Reinforcement system preventing shearing
Système d'armature empêchant le cissaillement

(30) Priorität: 12.12.1984 CH 5910/84
(43) Veröffentlichungstag der Anmeldung: 18.06.1986
(73) Patentinhaber: Aschwanden, Ulisse C., CH-2562 Port (CH)
(72) Erfinder: Aschwanden, Ulisse C., CH-2562 Port (CH)
(74) Vertreter: Schweizer, Hans

(56) Entgegenhaltungen:
- EP-A- 0 143 101
- AT-B- 331 469

## Beschreibung

Die Erfindung betrifft ein Schubbewehrungssystem gemäss dem Oberbegriff des unabhängigen Patentanspruches 1.

Ein allgemein geläufiges Beispiel für eine derart beanspruchte Stahlbetonplatte ist die Flachdecke über einem ausgedehnten, unterirdischen Einstellraum für Kraftfahrzeuge, auf der sich ein Parkplatz befindet, und die ringsum auf Wänden, dazwischen jedoch auf einer Stütze oder deren Mehrzahl ruht. Am Umfang längs den Wänden wirkt auf die Decke eine Querkraftbeanspruchung, eine weit größere jedoch am viel kleineren Umfang einer Stütze. Im Bereich des Stützenquerschnitts wirkt auf die Decke eine nach oben gerichtete Querkraft, unmittelbar außerhalb dieses Bereiches jedoch eine abwärts gerichtete Kraft gleichen Betrages aus dem Gewicht der Decke und ihrer Last, d.h. längs des Stützenumfanges ist die Decke auf Abscheren und in der umgebenden Zone stark auf Biegung beansprucht, was bekanntlich eine bei Beton sehr ungünstige Beanspruchungsart ist. So entsteht die Gefahr, daß dort die Decke durchgestanzt wird.

Um dies auszuschließen, hat man bisher derart gefährdete Zonen von Stahlbetonplatten, z.B. Flachdecken, mit einer überaus komplexen und dichten Stahlarmierung versehen, etwa bestehend aus in Längs- und Querrichtung einander kreuzenden unteren und oberen Bewehrungslagen, verbunden durch zahllose einzelne sog. Schubbügel, deren Placierung und Befestigung überaus kritisch ist, und beim Aufbau muß man für gewöhnlich Distanzierungs-Vorrichtungen zu Hilfe nehmen und kann man die Bewehrungsstäbe wenigstens teilweise u.U. nur der Länge nach einschieben. Man braucht dazu geübte und kundige, gewissenhaft arbeitende Fachkräfte, eine genaue Kontrolle aller Details durch den Baustatiker ist unerläßlich, und so ist die Herstellung einer derartigen Armierung auf der Baustelle äußerst zeitraubend und kostspielig, während die Gefahr von Fehlern nicht ganz auszuschließen geht.

In der AT-B-331 469 ist ein Bewehrungssystem mit Bewehrungsstäben und Bewehrungsbügeln vorgeschlagen worden, welches dadurch gekennzeichnet ist, dass ein Teil der Bewehrungsstäbe mit den Bügeln zu Bewehrungskörben zusammengefasst ist und dass die Bewehrungskörbe miteinander durch weitere quer zu ihrer Längsrichtung mit Abstand zueinander verlaufende Bewehrungsstäbe verbunden sind. Dabei besitzen die Bügel eine etwa rechteckige Form, d.h. es handelt sich um geschlossene Drahtbügel. Dies hat den Nachteil, dass die in einer Betonplatte vorhandene obere und untere Biegebewehrung, d.h. jeweils in X-Richtung und in Y-Richtung verlaufende Stahlstangen in den Korb eingefädelt werden müssen. Dies ist insbesondere beim Ausrüsten von grossflächigen Platten mit einer Schubbewehrung eine aufwendige und kostenintensive Arbeit.

Es ist deswegen Aufgabe der vorliegenden Erfindung, ein Schubbewehrungssystem zu schaffen, welches vorfabrizierbar ist und auf der Baustelle ohne Komplikationen und aufwendige Arbeiten verarbeitet werden kann. Insbesondere soll das Längs-Einschieben von Biegebewehrungen in das Schubbewehrungssystem eingespart werden können. Diese Aufgabe wird erfindungsgemäss durch die im kennzeichnenden Teil des unabhängigen Anspruches 1 aufgeführten Merkmale gelöst.

Für gewöhnlich werden als untere und als obere Bewehrung je zwei einander in Längs- und Querrichtung kreuzende Bewehrungslagen aus den bekannten Armierungsstäben vorgesehen. Dann stellt man das neue Schubkorbelement einfach auf die unterste Bewehrungslage - z.B. so, daß seine Verbindungsstäbe auf den Stäben dieser Bewehrungslage stehen, während die Schubbügel in sie hineinreichen, sofern die Verbindungsstäbe oberhalb der Schubbügelstege verlaufen -; es ist dann vorteilhaft, die zweite, die unterste kreuzende Lage der unteren Bewehrung im Bereich des Schubkorbelements in dessen Schubbügel einzulegen. Bei den Stäben der unteren Lage der oberen Bewehrung entfällt jegliches Einschieben, sie sind sodann lediglich in die hakenartig abgebogenen Schubbügelenden einzulegen und festzumachen, vom Schubkorbelement ohne weiteres richtig distanziert, sonstigen Anordnungsfehlern ist ebenfalls vorgebeugt, und zuletzt wird die oberste Bewehrungslage aufgelegt, ebenfalls ohne weiteres richtig angeordnet. Dank der Erfindung wird mithin unter Vereinfachung und Verbilligung ein wesentlicher Fortschritt erzielt.

Einige Ausführungsformen des neuen Schubbewehrungssystems haben das gemeinsame Merkmal, daß die Verbindungsstäbe unmittelbar über und/oder unter den Stegen der Schubbügel in einem gegenSeitigen Abstand einander parallel verlaufen, der kleiner als die Schubbügelbreite ist, und daß die Schubbügel quer zu den Verbindungsstäben stehen und längs diesen, wenigstens soweit es sich nicht um die äußeren beiderseits handelt, derart abwechselnd seitlich versetzt angeordnet sind, daß sie mindestens je zwei Verbindungsstäbe kreuzen und dank der Anordnung und fester Verbindung an den Kreuzungsstellen eine feste Verbindung sämtlicher Verbindungsstäbe miteinander bewirken, so daß das Schubkorbelement insgesamt ein zusammenhängendes Ganzes bildet.

Bei der einen dieser Ausführungsformen weisen die Schubbügel in Richtung der Verbindungsstäbe reihenweise wenigstens annähernd gleichmäßige Abstände auf und sind sie längs eines der Verbindungsstäbe derart seitlich versetzt angeordnet, daß sie abwechselnd diesen und den links benachbarten Verbindungsstab, diesen und den rechts benachbarten Verbindungsstab, sowie die beiden links und rechts benachbarten Verbindungsstäbe, dann jedoch nicht den betreffenden Verbindungsstab selber kreuzen und fest damit verbunden sind.

Von Bedeutung sind drei Varianten hiervon. Zur Materialersparnis kann mindestens ein Teil der Verbindungsstäbe dort unterbrochen sein, wo Schubbügel die je zwei links und rechts benachbarten Verbindungsstäbe, nicht jedoch den betreffenden Verbindungsstab kreuzen.

Bei weiteren zwei dieser Varianten geht es um dieMöglichkeit, benachbart angeordnete Schubkorbelemente so aneinandersetzen zu können, daß insgesamt die Struktur gleichmäßig bleibt, Die eine dieser Varianten besteht darin, daß die Schubbügel gleiche Breite aufweisen, und daß längs des einen äußeren Verbindungsstabes nur diejenigen ihn kreuzenden, Fest mit ihm verbundenen Schubbügel vorgesehen sind, welche diesen und den nächstinneren Verbindungsstab kreuzen, während der andere äußere Verbindungsstab derart vollständig mit ihn kreuzenden, fest mit ihm verbundenen Schubbügeln bestückt ist, als befinde sich außerhalb von ihm ein weiterer Verbindungsstab. Auf diese Weise kann man zwei solche Schubkorbelemente ohne zusätzliche Teile auf einfache Weise fest miteinander verbinden, indem man die vom einen Schubkorbelement aufs andere übergreifenden Schubbügel mit des letzteren Verbindungsstäben z.B. verschweißt. Die andere dieser Varianten wahrt die Gleichmäßigkeit der Struktur beim Zusammensetzen zweier oder mehrerer Schubkorbelemente dadurch, daß mindestens längs des einen äußeren Verbindungsstabes abwechselnd Schubbügel von voller Breite vorgesehen sind, welche den äußeren und den nächstinneren Verbindungsstab kreuzen und fest damit verbunden sind, und Schubbügel von geringerer, z.B. halber Breite, welche nur den äußeren Verbindungsstab kreuzen und fest damit verbunden sind.

Eine weitere Ausführungsform mit dem zuvor genannten gemeinsamen Merkmal ist so ausgebildet, daß der Abstand von Schubbügel zu Schubbügel in Richtung der Verbindungsstäbe abwechselnd gleich einem konstanten Wert und gleich Null ist, und daß im letzteren Falle die beiden aneinander liegenden, ein Schubbügelpaar bildenden Schubbügel 33 derart seitlich gegeneinander versetzt sind, daß sich ein Schenkel des einen in der Mitte zwischen den Schenkeln des anderen befindet. Hierbei werden jeweils gleiche Abstände der Schubbügelschenkel in der Längsrichtung und in der Querrichtung ermöglicht, worauf weiter unten näher eingegangen wird.

Die letztere Möglichkeit besteht auch bei einer anderen, vorteilhaften Ausführungsform dadurch, daß als Verbindungsstäbe Längsverbindungsstäbe und Querverbindungsstäbe vorgesehen sind, die je für sich in einem Abstand von Stab zu Stab etwa gleich der doppelten Schubbügelbreite einander parallel verlaufen, sich gegenseitig rechtwinklig kreuzen und an ihren Kreuzungsstellen fest miteinander verbunden sind, und daß quer zu jedem Längsverbindungsstab Schubbügel angeordnet sind, den sie in der Mitte ihres Steges kreuzen, wo sie Fest mit ihm verbunden sind. Es ist dann zweckmäßig, die Schubbügel auf den Längsverbindungsstäben etwa in der Mitte zwischen den Querverbindungsstäben anzuordnen. Dies ist also eine sehr regelmäßige Anordnung: In Längsrichtung und in Querrichtung fluchten die einzelnen Schubbügel miteinander. Verbindungsstäbe haben sie nicht miteinander zu verbinden, sondern diesem Zweck dienen separat die Querverbindungsstäbe.

Eine Variante hiervon besteht darin, daß als Verbindungsstäbe Längs- und Querverbindungsstäbe vorgesehen sind, die je für sich in einem Abstand von Stab zu Stab gleich der Schubbügelbreite verlaufen, sich gegenseitig rechtwinklig kreuzen und an ihren Kreuzungsstellen fest miteinander verbunden sind, und daß die Schubbügel quer auf je zwei benachbarten Längsverbindungsstäben stehen und sie am unteren Ende ihrer Schenkel kreuzen, wo sie fest mit ihnen verbunden sind. Die gegenüber dem Vorigen kleineren Abstände zwischen den Verbindungsstäben sowie die zusätzliche Verbindung je zweier Stäbe durch die Schubbügel führt natürlich zu größerer Stabilität des gesamten Schubkorbelements; hierbei ist zunächst daran gedacht, die Schubbügel so regelmäßig wie bei der vorigen Anordnung anzubringen, d.h. derart, daß sie jeweils in Längs- und Querrichtung miteinander fluchten, und die Schubbügelschenkel können auch hierbei in beiden Richtungen gleiche Abstände erhalten.

Bei dieser Variante kann man sich auch darauf beschränken, anstelle der Schubbügel nur deren Schenkel vorzusehen; allerdings sollten diese dann mit den Längs- oder Querverbindungsstäben oder mit ihren Kreuzungspunkten solide verbunden, nicht bloß geheftet werden. Eine Verbindung an den Kreuzungspunkten kann man u.a. dadurch herstellen, daß man eine Rohrarmatur aus drei aufeinander senkrecht stehenden Rohrstücken verwendet und dem Längs- und Querverbindungsstab sowie den Schubbügelschenkel einführt, um sie darin zu verkleben, z.B. mit einem Epoxydharz mit Härter oder mit einem Cyanoacrylat.

Man kann da jedoch statt dessen die Schubbügel auch seitlich versetzt anordnen, derart daß sie längs eines Längsverbindungsstabes diesen abwechselnd mit dem links und mit dem rechts benachbarten verbinden. Dann können die Querverbindungsstäbe auch weggelassen werden.

Generell ist es von Vorteil, wenn die Enden der Schenkel der Schubbügel hakenartig um wenigstens annähernd 180° derart abgebogen sind, daß Stäbe der oberen Bewehrung in die hakenartigen Abbiegungen einlegbar sind, und daß die Schubbügel zum gleichen Zweck so ausgerichtet sind, daß die hakenartigen Abbiegungen reihenweise miteinander fluchten.

Bei einigen der beschriebenen Ausführungsformen wurde erwähnt, daß die Schenkel der Schubbügel in der Längsrichtung und in der Querrichtung jeweils gleiche Abstände voneinander haben können. Die Bügelschenkeldichte ist dann isotrop. Dies ist dann von Vorteil, wenn die Querkraft in beiden Richtungen etwa gleich bzw. rund um die Stütze annähernd konstant ist. Ein weiterer Vorteil besteht darin, daß man bei großen Querkräften entsprechend kleine Bügelschenkel-Abstände wählen kann, ohne in einer Richtung zwangsläufig noch kleinere in Kauf nehmen zu müssen, was sich in einer entsprechenden Materialersparnis auswirkt. Allerdings sind die anderen Ausführungsformen mit grundsätzlich anisotroper Bügelschenkeldichte dann am Platze, wenn in Längs- und Querrichtung verschieden große Querkräfte vorgegeben sind; freilich muß man solche Schubkorbelemente dann auf der Baustelle richtig - nicht etwa um 90° verdreht - anordnen, d.h. sie sind dann nicht ohne weiteres narrensicher.

In speziellen Anwendungsfällen kann es von Vorteil sein, wenn die Verbindungsstäbe oder die Längsverbindungsstäbe und/oder die Querverbindungsstäbe im Bereich der Ränder des Schubkorbelements einen geringeren gegenseitigen Abstand aufweisen als inmitten, und/oder daß Querverbindungsstäbe zusätzlich zu den Längsverbindungsstäben nur in den betreffenden Randbereichen vorgesehen sind. Man kann dann von Stabilisierungs- oder Versteifungsstäben im Randbereich sprechen, die das gesamte Schubkorbelement insbesondere widerstandsfähiger gegen Verwerfungen machen.

Die beschriebenen Ausführungsformen legen dem Fachmann weitere nahe, einschließlich solcher, wo das Schubkorbelement nicht, wie meistens verwendet, im Grundriß rechteckig oder quadratisch ist, sondern eine solche Form aufweist, daß es einem Parallelogramm, Kreis oder Kreissektor einbeschreibbar ist. Dabei können die Verbindungsstäbe parallel zwei einander gegeüberliegenden Parallelogrammseiten verlaufen bzw. radial angeordnet sein.

Schließlich ist noch das Material zu erwähnen, aus dem das Schubkorbelement hergestellt ist, weil es immerhin an Stellen höchster Beanspruchung eine für die Festigkeit und Lebensdauer eines Bauwerkes entscheidende Rolle spielt, Ist die Lebensdauer wenigstens auf lange Sicht kein entscheidender Gesichtspunkt oder nach Meinung des Bauherrn neben den Kosten belanglos, so kann das Schubkorbelement in der bei Armierungsteilen seit langem üblichen Weise aus gewöhnlichem Armierungsstahl bestehen.

Nun gibt es neben dem bekannteren "Waldsterben" heute freilich eine analoge, nämlich auf der gleichen Ursache, der Luftverschmutzung beruhende Erscheinung, die man "Betonsterben" nennen könnte. Schwefeldioxyd und Stickoxyde bilden mit der in der Luft stets vorhandenen, aber auch im Beton enthaltenen Feuchtigkeit Säuren, diese durchdringen den bei weitem nicht diffusionsdichten Beton im Laufe der Zeit, gelangen dadurch an die Armierung und korrodieren diese, wodurch das Volumen der Armierungsstäbe wächst und sie schließlich den umgebenden Beton sprengen. Bei der besonders großen Armierungsdichte mit Schubbügeln usw. im Bereich der durchstanzgefährdeten Zonen von Stahlbetonplatten ist dort die Gefahr eines Sprengens des Betons besonders groß bzw. ist um so früher damit zu rechnen.

Zur Abhilfe wurde bisher eine dickere Betonüberdeckung und ein höherer Zementgehalt des Betons vorgeschlagen, jedoch kann dies die Schäden nur etwas verzögern, denn jene Schadstoffe durchdringen schließlich auch eine dickere poröse Schicht, und deren höherer Alkaligehalt wird infolge der ständigen Beaufschlagung mit den sauren Schadstoffen schließlich ebenfalls neutralisiert. Die auch schon vorgeschlagene Verzinkung der Armierungsteile ist, entgegen immer noch weit verbreiteter Meinung, gegen jene Schadstoffe nicht beständig und kann die Schäden daher nur geringfügig verzögern.

Um jener Korrosion bleibend vorzubeugen, schlägt der Erfinder vor, daß das Schubkorbelement aus glattem oder mindestens teilweise profiliertem Rundstahl, der mit einem korrosionsbeständigen und diffusionsdichten Kunststoff beschichtet ist, oder aus rostfreiem Stahl besteht. Die Tauglichkeit des letzteren steht außer Frage, und die höheren Kosten stehen in keinem Verhältnis zu den Schäden, die er verhütet. Zwar wird rostfreier Stahl von gewissen Säuren, wenn sie stark verdünnt sind und daher einen hohen Dissoziationsgrad aufweisen, in gewisser Weise angegriffen, aber dies äußert sich lediglich in einer oberflächlichen Verfärbung, mit der keine merkliche Volumenzunahme einhergeht.

Für die Kunststcffbeschichtung kommt nicht etwa ein lösungsmittelhaltiger Lack od.dgl. in Betracht, denn nach dem Verdunsten des Lösungsmittels wäre die Schicht nicht diffusionsdicht. Übliche Zweikomponenten-Harz-Härter-Gemische werden beim Härten unter Schrumpfung sehr hart, Überzüge daraus werden deshalb rissig und daher nutzlos. Mischt man ihnen einen Weichmacher bei, so sind sie dann nicht diffusionsdicht und also für den vorliegenden Zweck ebenfalls nutzlos. Der Vorschlag betrifft daher zunächst die Verwendung von Bisphenol-A-Epichlorhydrin als Harz und ein tertiäres Amin aus sehr langen Kettenmolekülen als Härter, z.B. Cocosamin; nach dem Aushärten ist dies schon ohne Weichmacher hinreichend elastisch, so daß es als Überzug keine Risse bildet, sowie perFekt diffusionsdicht selbst gegenüber den kleinsten Molekülen, und zudem ist dies einer der wenigen Kunststoffe, die gegenüber jenen Schadstoffen bleibend beständig sind. Dies schließt allerdings nicht aus, daß noch weitere Kunststoffe mit für den vorliegenden Zweck geeigneten Eigenschaften gefunden werden.

Es liegt auf der Hand, daß beide Maßnahmen, die Verwendung von rostfreiem Stahl für diese spezielle Aufgabe und erst recht die Kunststoffbeschichtung, auf der Baustelle nicht praktikabel wären. So ist der Vorteil der Erfindung nicht gering einzuschätzen, daß sie dank der Vorfabrikation des Schubkorbelements - also für die am meisten durch jenes Betonsprengen gefährdete Stelle - problemlos die Möglichkeit bietet, die eine oder andere dieser Maßnahmen zu treffen.

Die beigefügten Zeichnungen veranschaulichen die Erfindung anhand einiger Ausführungsbeispiele.

Fig.1 zeigt auf einer Stütze 1, die mit einem fett gezeichneten Quadrat angedeutet ist, einen Ausschnitt aus einer Flachdecke 2, während das neue Schubbewehrungssystem darin andeutungsweise mit vier zusammengesetzten Schubkorbelementen 3 oder einem entsprechend größeren, sowie mit in Längsrichtung verlaufenden unteren und oberen Bewehrungslagen 4, 4' und in Querrichtung verlaufenden unteren und oberen Bewehrungslagen 5, 5' dargestellt ist. Faßt man Fig.1 als Ansicht von oben auf, so ist Fig.2 der von der unteren Blattkante her gesehene Schnitt durch die Stütze 1 derselben Anordnung in größerem Maßstab; dort kehren bei den gleichen Teilen die gleichen Bezugszeichen wieder. Die Darstellung des Schubkorbelements 3 in Fig.2 konnte zwar nur einer konkreten Ausführungsform entsprechen - gewählt wurde diejenige von Fig.9 bis 11 -, ist aber nicht speziell zu verstehen, weshalb hier auch alle Teile des Schubkorbelements , allgemein gemäß der Erfindung gemeint, einheitlich mit 3 bezeichnet sind.

Eine erste Ausführungsform des Schubkorbelements ist in den Fig.3 bis 5 dargestellt; in Fig.3 in Ansicht von oben, in Fig.4 in Seitenansicht aus der in Fig.3 unten befindlichen Richtung, in Fig.5 zur Veranschaulichung in perspektivischer Darstellung. Der gegenseitige Abstand von Verbindungsstäben 32 ist kleiner als die Breite von Schubbügeln 30, deren jeder mit den zwei ihn kreuzenden Verbindungsstäben 32 fest verbunden ist, während schmalere Schubbügel 31 am Rand für einen vergleichmäßigten Abschluß sorgen.

In gleicher Anordnung und Darstellungsweise stellen die Fig.6 bis 8 eine zweite Ausführungsform des Schubkorbelements dar. Auch hier ist der gegenseitige Abstand von Verbindungsstäben 35 kleiner als die Breite von sie kreuzenden Schubbügeln 33, deren jeder zwei Verbindungsstäbe kreuzt und fest damit verbunden ist; der gegenseitige Abstand der Schubbügel 33 in Richtung der Verbindungsstäbe 35 ist jedoch abwechselnd gleich einem konstanten Wert und gleich Null, während die Schenkel der Schubbügel in dieser Richtung und quer hierzu gleiche Abstände aufweisen. Am Rande sorgen schmalere Schubbügel 34 Für einen vergleichmäßigten Abschluß und sind die Verbindungsstäbe 35 in kleinerem Abstand sowie Querverbindungsstäbe 35 zur Versteifung des Schubkorbelements vorgesehen.

In ebenfalls gleicher Anordnung und Darstellungsweise stellen die Fig.9 bis 11 eine dr_itte Ausführungsform des Schubkorbelements dar, bei welcher Schubbügel 37 auf sie kreuzenden Längsverbindungsstäben 38 befestigt sind, die ihrerseits durch Querverbindungsstäbe 39 verbunden und zusammengehalten sind. Auch hier können, wie gezeichnet, die Abstände der Schubbügelschenkel längs und quer gleich gehalten sein.

## Patentansprüche

1. Schubbewehrungssystem zur Gewährleistung der Tragfähigkeit querkraftbeanspruchter Zonen von Stahlbetonplatten, insbesondere durchstanzgefährdeter Zonen von Flachdecken (2) mit je einer darin eingeschlossenen unteren und oberen, parallel zur Flachdecke (2) verlaufenden Bewehrung aus mindestens je einer Bewehrungslage (4, 4', 5, 5'), wobei wenigstens in der am meisten beanspruchten und gefährdeten Zone ein Schubkorbelement (3), das sich aus der unteren Bewehrung (4, 5) bis in die obere Bewehrung (4', 5') erstreckt, oder eine Kombination aus mehreren solchen Schubkorbelementen, angeordnet ist, und demgemäss die Höhe der Schubbügel (30, 31, 33, 34, 37) so gewählt ist, dass die statisch richtige Lage der oberen Bewehrung (4', 5') schon ohne Verlegen einer Distanzhaltevorrichtung für die obere Bewehrung gegenüber der unteren Schalung gewährleistet ist, gekennzeichnet durch folgende Merkmale:
a) das Schubkorbelement (3) besteht aus U-förmigen Schubbbügeln (30, 31, 33, 34, 37), deren in Querkraftrichtung, bei horizontalen Flachdecken (2) somit nach oben weisende Schenkel an ihren Enden hakenartig abgebogen sind, und aus Verbindungsstäben (32, 35, 38; 36, 39), die mit den sie kreuzenden Schubbügeln an den Kreuzungsstellen fest verbunden sind;
b) hierbei ist die Form und die gegenseitige Lage der Schubbügel (30, 31, 33, 34, 37) und der Verbindungsstäbe (32, 35, 38; 36, 39) so gewählt, dass das Schubkorbelement (3) ein zusammenhängendes Ganzes bildet;
c) das Schubkorbelement (3) liegt unmittelbar auf der untersten Bewehrungslage (5), während die Stäbe (4') der oberen Bewehrung, welche das Schubkorbelement quer zu den hakenartig abgebogenen Schubbügelenden kreuzen, in die jeweils in der Flucht der Stäbe liegenden Schubbügelenden eingelegt sind.

2. Schuhbewehrungssystem nach Anspruch 1, dadurch gekennzeichnet, daß die Verbindungsstäbe (32, 35) unmittelbar über und/oder unter den Stegen der Schubbügel (30, 33, 34) in einem gegenseitigen Abstand einander parallel verlaufen, der kleiner als die Schubbügelbreite ist, und daß die Schubbügel quer zu den Verbindungsstäben stehen und längs diesen, wenigstens soweit es sich nicht um die äußeren beiderseits handelt, derart abwechselnd seitlich versetzt angeordnet sind, daß sie je mindestens zwei Verbindungsstäbe kreuzen und dank der Anordnung und fester Verbindung an den Kreuzungsstellen eine feste Verbindung sämtlicher Verbindungsstäbe miteinander bewirken, so daß das Schubkorbelement (30-32, 33-35) insgesamt ein zusammenhängendes Ganzes bildet.

3. Schubbewehrungssystem nach Anspruch 2, dadurch gekennzeichnet, daß die Schubbügel (30, 31) in Richtung der Verbindungsstäbe (32) reihenweise wenigstens annähernd gleichmäßige Abstände aufweisen und längs eines der Verbindungsstäbe derart seitlich versetzt angeordnet sind, daß sie abwechselnd diesen und den links benachbarten Verbindungsstab, diesen und den rechts benachbarten Verbindungsstab, sowie die beiden links und rechts benachbarten Verbindungsstäbe, dann jedoch nicht den betreffenden Verbindungsstab selber kreuzen und fest damit verbunden sind.

4. Schubbewehrungssystem nach Anspruch 3, dadurch gekennzeichnet, daß mindestens ein Teil der Verbindungsstäbe (32) dort unterbrochen ist, wo Schubbügel (30) die je zwei links und rechts benachbarten Verbindungsstäbe, nicht jedoch den betreffenden Verbindungsstab kreuzen.

5. Schubbewehrungssystem nach Anspruch 3, dadurch gekennzeichnet, daß die Schubbügel (30, 31) gleiche Breite aufweisen, und daß längs des einen äußeren Verbindungsstabes (32) nur diejenigen ihn kreuzenden, fest mit ihm verbundenen Schubbügel vorgesehen sind, welche diesen und den nächstinneren Verbindungsstab kreuzen, während der andere äußere Verbindungsstab derart vollständig mit ihn kreuzenden, fest mit ihm verbundenen Schubbügeln bestückt ist, als befinde sich außerhalb von ihm ein weiterer Verbindungsstab.

6. Schubbewehrungssystem nach Anspruch 3, dadurch gekennzeichnet, daß mindestens längs des einen äußeren Verbindungsstabes (32) abwechselnd Schubbügel (30) von voller Breite vorgesehen sind, welche den äußeren und den nächstinneren Verbindungsstab kreuzen und fest damit verbunden sind, und Schubbügel (31) von geringerer Breite, welche nur den äußeren Verbindungsstab kreuzen und Fest damit verbunden sind.

7. Schubbewehrungssystem nach Anspruch 2, dadurch gekennzeichnet, daß der Abstand von Schubbügel zu Schubbügel (33) in Richtung der Verbindungsstäbe (35) abwechselnd gleich einem konstanten Wert und gleich Null ist, und daß im letzteren Falle die beiden aneinanderliegenden, ein Schubbügelpaar bildenden Schubbügel (33) derart seitlich gegeneinander versetzt sind, daß sich ein Schenkel des einen in der Mitte zwischen den Schenkeln des anderen befindet.

8. Schubbewehrungssystem nach Anspruch 1, dadurch gekennzeichnet, daß als Verbindungsstäbe Längsverbindungsstäbe (38) und Querverbindungsstäbe (39) vorgesehen sind, die je für sich in einem Abstand von Stab zu Stab gleich der doppelten Schubbügelbreite einander parallel verlaufen, sich gegenseitig rechtwinklig kreuzen und an ihren Kreuzungsstellen fest miteinander verbunden sind, und daß quer zu jedem Längsverbindungsstab (38) Schubbügel (37) angeordnet sind, den sie in der Mitte ihres Steges kreuzen, wo sie fest mit ihm verbunden sind.

9. Schubbewehrungssystem nach Anspruch 1, dadurch gekennzeichnet, daß als Verbindungsstäbe Längs- und Querverbindungsstäbe vorgesehen sind, die je für sich in einem Abstand von Stab zu Stab gleich der Schubbügelbreite einander parallel verlaufen, sich gegenseitig rechtwinklig kreuzen und an ihren Kreuzungsstellen fest miteinander verbunden sind, und daß die Schubbügel quer auf je zwei benachbarten Längsverbindungsstäben stehen und sie am unteren Ende ihrer Schenkel kreuzen, wo sie fest mit ihnen verbunden sind.

10. Schubbewehrungssystem nach Anspruch 9, dadurch gekennzeichnet, daß anstelle der Schubbügel nur deren Schenkel vorgesehen sind.

11. Schubbewehrungssystem nach Anspruch 9, dadurch gekennzeichnet, daß die Querverbindungsstäbe weggelassen sind, und daß das Schubkorbelement dadurch ein zusammenhängendes Ganzes bildet, daß die Schubbügel gegenüber den Längsverbindungsstäben derart seitlich versetzt angeordnet sind, daß sie jeweils einen solchen abwechselnd mit dem links und mit dem rechts benachbarten verbinden.

12. Schubbewehrungssystem nach einem der vorstehenden Ansprüche, dadurch gekennzeichnet, daß die Enden der Schenkel der Schubbügel (30, 31, 33, 34, 37) hakenartig um wenigstens annähernd 180° derart abgebogen sind, daß Stäbe (4') der oberen Bewehrung in die hakenartigen Abbiegungen einlegbar sind, und daß die Schubbügel zum gleichen Zweck so ausgerichtet sind, daß die hakenartigen Abbiegungen reihenweise miteinander fluchten.

13. Schubbewehrungssystem nach einem der Ansprüche 7 - 11, dadurch gekennzeichnet, daß die Schenkel der Schubbügel (33, 34, 37) in der Längsrichtung und in der Querrichtung jeweils gleiche Abstände von einander haben.

14. Schubbewehrungssystem nach einem der vorstehenden Ansprüche, dadurch gekennzeichnet, daß die Verbindungsstäbe (32, 35) oder die Längsverbindungsstäbe (35) und/oder die Querverbindungsstäbe (36) im Bereich der Ränder des Schubkorbelements einen geringeren gegenseitigen Abstand aufweisen als inmitten, und/oder daß Querverbindungsstäbe (36) zusätzlich zu den Längsverbindungsstäben (35) nur im Randbereich vorgesehen sind.

15. Schubbewehrungssystem nach Anspruch 1, dadurch gekennzeichnet, daß das Schubkorbelement (3) im Grundriß eine solche Form aufweist, daß es einem Rechteck, Quadrat, Parallelogramm, Kreis oder Kreissektor einbeschreibbar ist, und daß die Verbindungsstäbe parallel zwei einander gegenüberliegenden Rechteck-, Quadrat- oder Parallelogrammmseiten verlaufen oder radial angeordnet sind.

16. Schubbewehrungssystem nach Anspruch 1, dadurch gekennzeichnet, daß das Schubkorbelement (3, 30 - 39) aus glattem oder mindestens teilweise profiliertem Rundstahl, der mit einem korrosionsbeständigen und diffusionsdichten Kunststoff beschichtet ist, oder aus rostfreiem Stahl besteht.

## Claims

1. Reinforcement system preventing shearing to ensure the carrying capacity of transversely stressed areas of reinforced concrete slabs, in particular areas of flat slabs (2) in danger of being punched through, with, enclosed therein, an upper and lower reinforcement running parallel to the flat slab (2), each one consisting of at least one reinforcement position (4, 4', 5, 5'), a shear-basket-element (3) which extends from the lower reinforcement (4, 5) into the upper reinforcement (4', 5') or a combination of several such shear-basket-elements being disposed at least in the most stressed and endangered zone, and the height of the shear hoops (30, 31, 33, 34, 37) being selected so that the static correct position of the upper reinforcement (4', 5') is ensured with respect to the lower form without a spacer device having to be placed for the upper reinforcement, characterized by the following features:
a) the shear-basket-element (3) consists of U-shaped shear hoops (30, 31, 33, 34, 37), whose arms extend upwards in horizontal flat slabs (2) in the direction of the shearing force and are bent at their ends like a hook, and of connecting rods (32, 35, 38; 36, 39), which are rigidly connected with the shear hoops which cross them to the points at which they cross;
b) in doing so, the shape and mutual position of the shear hoops (30, 31, 33, 34, 37) and the connecting rods (32, 35, 38; 36, 39) is selected such that the shear-basket-element (3) forms a cohesive whole;
c) the shear-basket-element (3) lies directly on the lower reinforcement position (5), whilst the rods (4') of the upper reinforcement, which cross the shear-basket-element transverse to the hook-like bent shear hoops, are inserted into the ends of the shear hoops which each lie along the alignment of the rods.

2. The reinforcement system preventing shearing of claim 1, characterized in that the connecting rods (32, 35) run directly over and/or under the arms of the shear hoops (30, 33, 34) parallel to each other at a reciprocal distance which is smaller than the width of the shear hoops, and in that the shear hoops stand crosswise to the connecting rods and lengthwise to them, at least in as far as it is not a question of the two outer sides, are disposed sideways and alternately such that they each cross at least two connecting rods and, thanks to the arrangement and rigid connection to the cross-points, bring about a rigid connection between all the connecting rods so that the shear-basket-element (30-32, 33-35) forms a cohesive whole in total.

3. The reinforcement system preventing shearing of claim 2, characterized in that row-wise in the direction of the connecting rods (32), the shear hoops (30, 31) are at least approximately the same intervals and are disposed sideways along one of the connecting rods such that they alternately cross this and the adjacent left connecting rod, this and the adjacent right connecting rod as well as the two left and right adjacent connecting rods but not however the affected connecting rod itself and are rigidly connected therewith.

4. The reinforcement system preventing shearing of claim 3, characterized in that at least one part of the connecting rods (32) is interrupted where the shear hoops (30) cross the two adjacent left and right connecting rods, but not however the affected connecting rod.

5. The reinforcement system preventing shearing of claim 3, characterized in that the shear hoops (30, 31) have the same widths and in that along the one outer connecting rod (32) are intended to be only those shear hoops which cross it and are rigidly connected to it, which cross this and the nearest inner connecting rod, whilst the other outer connecting rod is fully equipped in such a way with shear hoops which cross it and are rigidly connected with it as though there were another connecting rod at its exterior.

6. The reinforcement system preventing shearing of claim 3, characterized in that at least along the one outer connecting rod (32), shear hoops (30) of full width are alternately intended, which cross the outer and the nearest inner connecting rod and are rigidly connected thereto, and shear hoops (31) of smaller width, which only cross the outer connecting rod and are rigidly connected thereto.

7. The reinforcement system preventing shearing of claim 2, characterized in that the interval from shear hoop to shear hoop (33) in the direction of the connecting rods (35) is alternately equivalent to a constant value and nil, and in that in the latter case the two adjacent shear hoops (33) forming a pair of shear hoops are placed sideways with respect to each other such that the arm of one of them is in the middle between the arms of the other.

8. The reinforcement system preventing shearing of claim 1, characterized in that longitudinal connecting rods (38) and transverse connecting rods (39) are intended as connecting rods, running parallel to each other at an interval from rod to rod equivalent to double the shear hoop width, crossing each other at a right-angle and connected rigidly with each other at their cross-points, and in that shear hoops (37) are disposed transverse to each longitudinal connecting rod (38), which they cross at the middle of their arm, where they are rigidly connected with it.

9. The reinforcement system preventing shearing of claim 1, characterized in that as connecting rods are intended those longitudinal and transverse connecting rods which run parallel to each other each at an interval from rod to rod equivalent to the shear hoop width, cross each other at a right-angle and are rigidly connected with each other at their cross-points, and in that the shear hoops each stand transverse on two adjacent longitudinal connecting rods and cross them at the lower end of their arms, where they are rigidly connected with them.

10. The reinforcement system preventing shearing of claim 9, characterized in that in place of the shear hoops, only the arms are intended.

11. The reinforcement system preventing shearing of claim 9, characterized in that the transverse connecting rods are omitted, and in that the shear-basket-element forms a cohesive whole by the shear hoops being disposed sideways with respect to the longitudinal connecting rods in such a way that they each connect such a rod alternately with the adjacent left and right one.

12. The reinforcement system preventing shearing of one of the previous claims, characterized in that the ends of the arms of the shear hoops (30, 31, 33, 34, 37) are bent over like a hook in such a way by at least nearly 180° that rods (4') of the upper reinforcement can be inserted into the hook-like bends, and in that the shear hoops are formed for the same purpose such that the hook-like bends align row-wise with each other.

13. The reinforcement system preventing shearing of one of claims 7 - 11, characterized in that the arms of the shear hoops (33, 34, 37) are each at the same intervals from one another in the longitudinal and in the transverse direction.

14. The reinforcement system preventing shearing of one of the previous claims, characterized in that the connecting rods (32, 35) or the longitudinal connecting rods (35) and/or the transverse connecting rods (36) are at a smaller reciprocal interval in the region of the edges of the shear-basket-element than in the middle, and/or in that transverse connecting rods (36) are only intended in addition to the longitudinal connecting rods (35) in the edge region.

15. The reinforcement system preventing shearing of claim 1, characterized in that in plan, the shear-basket-element (3) has a shape such that it may inscribe a rectangle, a square, a parallelogram, a circle or a circular sector, and in that the connecting rods run parallel to two opposite rectangular, square or parallelogram sides.

16. The reinforcement system preventing shearing of claim 1, characterized in that the shear-basket-element (3, 30 - 39) is made of smooth or at least partially profiled round steel which is coated with a corrosion resistant plastic or is made from rustproof steel.

## Revendications

1. Système d'armatures relevées pour assurer la capacité de portance de zones sollicitées au cisaillement dans des plaque de béton armé, en particulier des zones de dalles (2) soumises à un danger d'enfoncement, avec chacune une armature inférieure et une armature supérieure qui s'y trouvent enfermées et qui s'étendent parallèlement à la dalle (2), ces armatures consistant chacune en au moins une couche d'armature (4, 4', 5, 5'), un élément d'encorbellement anti-poussée (3) s'étendant de la couche inférieure (4, 5) à la couche supérieure (4', 5'), ou une combinaison de plusieurs tels éléments d'encorbellement, étant disposés au moins dans la zone la plus sollicitée et la plus mise en danger, la hauteur des arceaux anti-poussée (30, 31, 33, 34, 37) de l'encorbellement étant conséquemment choisie de façon que la position statique adéquate de l'armature supérieure (4', 5') soit déjà assurée sans la mise en place d'un dispositif de maintien de distance pour l'armature supérieure relativement à l'armature inférieure, caractérisé par les particularités suivantes :
a) l'élément d'encorbellement (3) consiste en des arceaux en forme de U (30, 31, 33, 34, 37) dont les bras en direction perpendiculaire à la force dans la dalle horizontale (2) et donc dirigés vers le haut sont recourbés en forme de crochets à leurs extrémités, l'élément consistant aussi en des barreaux de liaison (32, 35, 38; 36, 39) qui sont fermement fixés aux arceaux qu'ils croisent aux endroits de croisement;
b) la forme et la position respectives des arceaux (30, 31, 33, 34, 37) et des barreaux de liaison (32, 35, 38; 36, 39) sont choisies de façon telle que l'encorbellement anti-poussée (3) forme un tout tenant en son ensemble;
c) l'élément d'encorbellement (3) est disposé immédiatement sur la couche inférieure d'armature (5) tandis que les barreaux (4') de l'armature supérieure, qui croisent perpendiculairement les extrémités d'arceau recourbées en forme de crochets, sont chacun engagé dans les extrémités d'arceau dans la ligne desquelles ces barreaux se trouvent.

2. Système d'armatures relevées selon la revendication 1, caractérisé en ce que les barreaux de liaison (32, 35) s'étendent parallèlement l'un a l'autre sur et/ou sous les traverses des arceaux (30, 33, 34) à une distance l'un de l'autre qui est plus petite que la largeur de l'arceau, et en ce que les arceaux sont perpendiculaires aux barreaux de liaison et sont latéralement disposés de façon alternativement décalées, pour autant qu'il ne s'agisse pas des barreaux les plus extérieurs des deux côtés, ces barreaux étant décalés de façon que chacun croise au moins deux barreaux de liaison et qu'ils réalisent ensemble, grâce à la disposition et à la liaison ferme aux endroits de croisement, une interliaison ferme de tous les barreaux de liaison, de manière que les éléments d'encorbellement (30-32, 33-35) forment tous ensemble un tout tenant ensemble.

3. Système d'armatures relevées selon la revendication 2, caractérisé en ce que les arceaux (30, 31) présentent, a la suite l'un de l'autre, dans la direction des barreaux de liaison, des espacements au moins approximativement égaux, et en ce qu'ils sont disposés le long d'un barreau de liaison avec des décalages latéraux tels qu'ils croisent, et par là relient fermement, une fois ce barreau et celui qui lui est voisin à gauche, une fois ce barreau et celui qui lui est voisin à droite, et une fois les deux barreaux voisins à droite et à gauche sans qu'alors le barreau en question soit lui-même croisé.

4. Système d'armatures relevées selon la revendication 3, caractérisé en ce qu'au moins une partie des barreaux de liaison (32) sont interrompus là où des arceaux (30) relient les deux barreaux voisins, respectivement de droite et de gauche, sans toutefois croiser le barreau considéré.

5. Système d'armatures relevées selon la revendication 3, caractérisé en ce que les arceaux (30, 31) présentent la même largeur, et en ce que, le long d'un barreau de liaison latéral extrême (32), ne se trouvent que des arceaux qui le croisent et sont fermement reliés à lui, ces arceaux-là croisant ce barreau extrême et le prochain barreau vers l'intérieur, alors que l'autre barreau latéral extrême est équipé complètement avec des arceaux qui le croisent et lui sont fermement reliés, comme si un autre barreau se trouvait à l'extérieur de ce barreau latéral extrême.

6. Système d'armatures relevées selon la revendication 3, caractérisé en ce que, au moins le long d'un barreau de liaison latéral extrême (32), sont disposés, de façon à croiser ce barreau et à lui être fermement reliés, alternativement des arceaux (30) qui ont toute leur largeur et qui croisent en lui étant fermement reliés le barreau extrême et le prochain barreau vers l'intérieur, et des arceaux (31) de largeur réduite qui ne croisent, en lui étant fermement reliés, que le barreau de liaison latérale extérieure.

7. Système d'armatures relevées selon la revendication 2, caractérisé en ce que la distance d'arceau à arceau (33) dans la direction des barreaux de liaison (35) est alternativement égale à une valeur constante et égale à zéro, et en ce que, dans ce dernier cas, les deux arceaux venant en contact et formant une paire d'arceaux (33) sont décalés latéralement l'un par rapport à l'autre, de façon telle qu'un bras d'un arceau se trouve au milieu entre les bras de l'autre arceau.

8. Système d'armatures relevées selon la revendication 1, caractérisé en ce que des barreaux de liaison longitudinaux (38) et des barreaux de liaison transversaux (39) sont prévus en tant que barreaux de liaison, ces barreaux longitudinaux et transversaux s'étendant, pour chaque type en soi, parallèlement l'un à l'autre avec entre eux une distance égale au double de la largeur d'un arceau, les barreaux transversaux et longitudinaux se croisant à angle droit et étant liés l'un à l'autre aux endroits de leur croisement, et en ce que, perpendiculairement à chaque barreau de liaison longitudinal (38) se trouvent disposés des arceaux (37) qui croisent le barreau dans le milieu de leur barrette où ils lui sont fermement reliés.

9. Système d'armatures relevées selon la revendication 1, caractérisé en ce que les barreaux de liaison sont prévus en tant que barreaux de liaison longitudinaux et transversaux, lesquels, chacun pour son type, s'étendent parallèlement l'un à l'autre avec une distance de barreau à barreau égale à la largeur d'un arceau, les barreaux longitudinaux et transversaux se croisant l'un l'autre à angle droit et étant liés l'un à l'autre aux endroits de croisement, et en ce que les arceaux sont disposés perpendiculairement chacun sur deux barreaux de liaison transversaux voisins, les arceaux croisant les barreaux à l'extrémité inférieure de leurs bras où ils lui sont fermement reliés.

10. Système d'armatures relevées selon la revendication 9, caractérisé en ce que, en lieu et place des arceaux, seuls sont prévus leurs bras.

11. Système d'armatures relevées selon la revendication 9, caractérisé en ce que les barreaux de liaison transversaux sont abandonnés et en ce que l'élément d'encorbellement forme par-là un tout tenant ensemble, et en ce que les arceaux sont disposés de façon latéralement décalée relativement aux barreaux de liaison longitudinaux, de manière telle qu'ils relient alternativement un barreau avec son barreau voisin de gauche et ce même barreau avec son barreau voisin de droite.

12. Système d'armatures relevées selon une des revendications précédentes, caractérisé en ce que les extrémités des bras des arceaux (30, 31, 33, 34, 37) sont recourbés en forme de crochets d'au moins approximativement 180°, en ce que des barreaux (4') de l'armature supérieure sont engageables dans les courbures en forme de crochets, et en ce que les arceaux sont, dans le même but, constitués de façon que les courbures en forme de crochets soient alignées en fuite, par séries.

13. Système d'armatures relevées selon une des revendications 7-11, caractérisé en ce que les bras des arceaux (33, 34, 337) ont entre eux la même distance dans la direction longitudinale et dans la direction transversale.

14. Système d'armatures relevées selon une des revendications précédentes, caractérisé en ce que les barreaux de liaison (32, 35), où les barreaux de liaison longitudinaux (35) et/ou les barreaux de liaison transversaux (36), présentent entre eux une distance plus petite dans la région des bords des éléments d'encorbellement que dans la région moyenne de ceux-ci, et/ou en ce que des barreaux de liaison transversaux (36) sont prévus en supplément des barreaux de liaison longitudinaux (35) seulement dans les régions des bords de l'encorbellement.

15. Système d'armatures relevées selon la revendication 1, caractérisé en ce que les éléments d'encorbellement (3) présentent en plan une forme pouvant être décrite par un rectangle, un carré, un parallèlogramme, un cercle ou un secteur de cercle, et en ce que les barreaux de liaison s'allongent parallèlement selon deux côtés, se superposant mutuellement, d'un rectangle, d'un carré, ou d'un parallèlogramme, ou alors ces barreaux de liaison sont disposés radialement.

16. Système d'armatures relevées selon la revendication 1, caractérisé en ce que l'élément d'encorbellement (3, 30-39) consiste en de l'acier rond lisse ou au moins partiellement profilé, acier rond qui est recouvert d'une couche de matière synthétique résistant à la corrosion et étanche à l'égard de la diffusion, ou alors consiste en de l'acier inoxydable.
